# EUROPÄISCHE PATENTSCHRIFT

(11) **EP 0 226 766 B1**
(45) Veröffentlichungstag und Bekanntmachung des Hinweises auf die Patenterteilung: **14.09.1988**
(21) Anmeldenummer: 86115127.2
(22) Anmeldetag: 31.10.1986
(51) Int. Cl.: B22D 41/08

(54) **Platteneinheit für Scheiberverschlüsse**
Plate unit for sliding gate valves
Unité de plaques pour obturateurs coulissants

(30) Priorität: 21.12.1985 DE 3545764
(43) Veröffentlichungstag der Anmeldung: 01.07.1987
(73) Patentinhaber: DIDIER-WERKE AG, 65189 Wiesbaden (DE)
(72) Erfinder: Schuhmacher, Otto, D-6831 Plankstadt (DE)
(74) Vertreter: Brückner, Raimund, Dipl.-Ing.

(56) Entgegenhaltungen:
- DE-A- 2 834 643
- US-A- 3 685 706

## Beschreibung

Die Erfindung betrifft eine Platteneinheit für Schieberveschlüsse am Ausguss metallurgischer Gefässe nach dem Oberbegriff des Anspruchs 1.

Eine solche Platteneinheit ist am Schieberverschluss nach der DE-A-2834643 angewendet, wo unterhalb der feuerfesten Bodenplatte eine Schieberplatte angeordnet ist, die von zwei linearsymmetrisch zur Ausflussachse der Bodenplattenöffnung verschiebbaren, in einem Verstellrahmen gelagerten Platten gebildet wird. Über die Länge des Verstellbereiches zwischen den den Giessstrahl regulierenden, einander zugekehrten Plattenstirnflächen sind die Platten von Seitenführungen flankiert, um den Giessstrahl nach aussen abzuschirmen. Für das ausschliessliche Verschliessen der Bodenplattenöffnung trägt eine der Platten eine Schliessfläche oder es ist eine separate Schliessplatte vorgesehen. Ausführungsgemäss können die Seitenführungen an einer mit einem Antrieb gekoppelten Platte angeordnet sein, die U-förmig ausgebildet ist und die andere Platte zwischen den Schenkeln aufnimmt. Eine Antriebsverbindung zwischen beiden Platten ermöglicht deren symmetrische Verstellung zu- und auseinander mittels des auf die eine Platte wirkenden Antriebes. Die vorbekannte Konstruktion ist hinsichtlich derAbdichtung im regelnden Platten -Stirnflächenbereich recht problematisch und vor allem in Folge der Anwendung zweier über einen Verbindungsantrieb symmetrisch zusammenwirkender Platten relativ aufwendig, obwohl die Vorteile einer achsgleichen Regulierung und schlitzförmigen Bündelung des Giessstrahls nicht von der Hand zu weisen sind. Ein weiteres Defizit ist, dass der Austausch der feuerfesten Teile der die Giessstrahlregelung vornehmenden Schieberplatteneinheit gegenüber herkömmlicher, einformatiger Schieberplatten mit wenigstens einer Durchflussöffnung und Schliessfläche schwieriger ist und die Einheit selbst an Dreh- oder ähnlichen Schieberverschlüssen nicht verwendet werden kann.

Aufgabe vorliegender Erfindung ist es, vornehmlich die Standzeit und Betriebsweise von an Linear-, Dreh- und Schwenkschieberverschlüssen eingesetzten herkömmlichen Bodenplatten-, insbesondere Schieberplatteneinheiten, mit einfachen Mitteln zu verbessern unter Erzeugung eines in sich gefestigten, flatterfreien Giessstrahls.

Die gestellte Aufgabe wird, ausgehend von der bekannten Platteneinheit dadurch gelöst, dass der Schieberplatte wenigstens ein in Offentstellung in der Durchflussöffnung mittels eines weiteren, von Antrieb (A) unabhängigen Antriebes regelverstellbarer und im Giessbetrieb in Schliessstellung nach ausserhlab der Verschlussgehäuses austauschbarer Zungenteil zugeordnet ist. Dieser Zungenteil übernimmt während der Offenstellung des Schieberverschlusses gegenüber der unbewegten Durchflussöffnung allein den Regelpart und zieht infolgedessen den Regelverschleiss des an ihm abgelenkten Giessstrahls weitgehend auf sich. Der hierbei voreilende Verschleiss des Zungenteils ist kein Handicap, da ein separater Austausch dieses Teils in Schliessstellung möglich ist. Überdies kann der Austausch durch Auswahl eines gegen erosiven Verschleiss besonders widerstandsfähigen Materials zumindest für das Mündungsende des Zungenteils verzögert werden. Auf diese Weise erhöht sich die Standzeit der Schieberplatte in der Platteneinheit beträchtlich, was insbesondere dem Betrieb von am Zwischengefäss von Stranggiessanlagen eingesetzten Schieberverschlüssen entgegenkommt, auch deshalb, weil die vergleichsweise geringe Masse des Zungenteils eine sensible Regelung des Giessstrahls mit geringem Antriebsaufwand zulässt. Darüberhinaus stellt sich bei auf die Durchflussöffnung abgestimmter Profilierung des Zungenteils am Mündungsende der geregelte Durchflussquerschnitt schlitzförmig ein, so dass ein glatter, gefestigter Giessstrahl entsteht, der kaum Luft mitreisst und Sauerstoff aufnimmt.

Es ist zweckmässig, den Zungenteil in einer in die Durchflussöffnung der Schieberplatte mündenden Führungsbahn und einem daran anschliessenden, am Plattenrahmen vorgesehenen und aussen am Verschlussgehäuse geöffneten Führungssockel austauschbar zu halten. Zu einer derartigen Ausbildung bedarf es an herkömmlichen Platteneinheiten nur geringer konstruktiver Änderungen, die aber dennoch bestens geeignet sind, die mit dem Zungenteil erzielte maschinelle Bereicherung der Feuerfestteile in Austausch und Wirkungsweise zu bewerkstelligen, insbesondere dann, wenn der Zungenteil in der Führungsbahn und/oder dem daran anschliessenden Führungssockel' an Führungsprofilen geführt ist, wobei der Zungenteil gleichermassen vorteilhaft in planer Ebene zur Gleitfläche der Schieberplatte oder darunter angeordnet sein kann.

Zum Antreiben ist der Zungenteil gemäss der Erfindung mit einer Kupplungsbasis für einen am Plattenrahmen bzw. Führungssockel oder am Verschlussgehäuse angeordneten Antriebsgeber in Form eines Kraftzylinders versehen, der zweckmässig ein doppelt wirkender Kraftzylinder sein kann, welcher unterhalb der Schieberplatte auf einer zwischen Plattenrahmen und Führungssockel abkoppelbar vorgesehenen, zweiseitigen Kolbenstange lagert und mit der Kupplungsbasis des Zungenteils verbindbare Kupplungsmittel aufweist. Sachdienlich kann es aber auch sein, den Kraftzylinder an einem weniger temperaturbelasteten Bereich anzuordnen, beispielsweise ausserhalb des Plattenrahmens am Führungssockel oder noch weiter vom Giessstrahl entfernt am Verchslussgehäuse, wobei der am Gehäuse angeordnete Kraftzylinder in Offenstellung der Platteneinheit mit der Kupplungsbasis des Zungenteils automatisch koppelt und beim Einleiten desSchliessvorganges automatisch entkoppelt.

Bezüglich der näheren Ausbildung der in der Schieberplatte vorgesehenen Durchflussöffnung und des darin mündenden Zungenteils können mehreren Konzeptionen vorteilhaft sein. Prinzipiell ist jedoch vorzuziehen, dass bei im Querschnitt runder Durchflussöffnung das Mündungsende des Zungenteils zur gegenüberliegenden Wand der Durchflüssöffnung gegenprofiliert ist, während bei eckiger, vorzugsweise drei- oder viereckiger Ausbildung des Öffnungsquerschnittes, wenigstens eine der Eckenseiten vom Mündungsende eines Zungenteils gebildet wird. In beiden Fällen ergibt sich ein schlitzförmiger, den Giessstrahl glatt formender Regelquerschnitt. Mit der Wahl der Mündungslage in der Durchflussöffnung ist auch die Lage der Kupplungsbasis des Zungenteils bestimmbar, so dass die jeweiligen Platzverhältnisse am Schieberverschluss und am metallurgischen Gefäss weitgehend berücksichtig werden können.

Besonders bei eckiger Ausbildung der Durchflussöffnung bieten sich Ausführungen mit an zwei sich gegenüberliegenden Seiten des Öffnungsquerschnittes angeordneten Zungenteilen an, deren Kupplungsbasen bei viereckigen Öffnungen zweckdienlich an gegenüberliegenden Stellen der Längsseiten des Plattenrahmens vorgesehen werden. Entschieden vorteilhaft ist hierbei die symmetrisch-schlitzförmige Verformung des Giessstrahlquerschnittes und ausserdem, neben kurzen Hubwegen, auch die längere Standzeit der Zungenteile.

Die Erfindung ist nachstehend anhand der Zeichnung an mehreren Ausführungsbeispielen beschrieben.

Das erste Ausführungsbeispiel umfasst die Fig. bis 7. Hierbei zeigen:
Fig. 1 einen Längsschnitt durch einen linear verstellbaren Schieberverschluss in Offenstellung,
Fig. 2 die Draufsicht auf die aus Rahmen und Platte bestehende Schieberplatteneinheit dieses Verschlusses,
Fig. 3 die Draufsicht auf den aus der Schieberplatte nach Fig. 2 ausgebauten Zungenteil,
Fig. 4 den Verschluss gemäss Fig. 1 in Schliessstellung,
Fig. 5 eine Vorderansicht auf die Schieberplatteneinheit,
Fig. 6 dieselbe Vorderansicht auf die separate Schieberplatte und
Fig. 7 eine andere Ausführungsmöglichkeit der Platte im Längsschnitt.

Ein zweites Ausführungsbeispiel ergibt sich aus den Fig. 8 bis 11, und zwar stellen dar:
Fig. 8 einen Querschnitt durch einen linear verstellbaren Dreiplatten-Schieberverschluss,
Fig. 9 ein Detail der Fig. 8,
Fig. 10 den aus Fig. 8 ausgebauten Zungenteil im Aufriss, und
Fig. 11 die am Verschluss nach Fig. 8 angewendete Schieberplatteneinheit in Draufsicht.
Fig. 12 bis 14 sind weitere Ausführungsbeispiele von Linear-Schieberverschlüssen in ähnlicher Darstellungsweise wie in Fig. 11, während
Fig. 15 bis 17 Beispiele für Dreh- und Schwenkschieberverschlüsse veranschaulichen und die
Fig.18bis20mögliche Einzelheitenvon Platteneinheiten entlang der Linie I-I der Fig. 16 wiedergeben.

Im Ausführungsbeispiel nach den Fig. 1 bis 7 weist die mittels des Antriebes A verstellbare, aus dem metallischen Rahmen 1 und der Schieberplatte 2 bestehende Schieberplatteneinheit 1,2 einen Zungenteil 3 auf. Dieser Zungenteil mündet in die im Querschnitt runde Durchfflussöffnung 4 und lagert dem Antrieb A gegenüber in einer linear verlaufenden Führungsbahn 5 sowie einem daran anschliessenden, am Rahmen 1 vorgesehenen Führungssockel 6. Er ist in die Öffnung 4 hinein- und herausregelbar, wozu ein doppelt wirkender Kraftzylinder 7 dient, dessen zweiseitige Kolbenstange 8 mittels Steckbolzengelenken 9 parallel zu den Führungen 5, 6 am Rahmen 1 angeordnet ist und der mit Mitnehmern 10 durch Längsschlitze 11 des Führungssockels 6 in an den Flanken des Zugenteils 3 sich gegenüberliegende Kupplungsbasen 12 greift. Die so entstandene Kupplung kann in Schliessstellung der Platteneinheit 1, 2 (Fig. 4) durch Öffnen eines der Steckbolzengelenke 9 gelöst und danach der Zungenteil 3 von der vom Antrieb A freien Stirnseite des Verschlusses her ausgetauscht werden.

Wie besonders aus Fig. 1 ersichtlich, kann der Zungenteil 3 mit Hilfe des auf der Kolbenstange 8 verstellbaren Zylinders 7 den Querschnitt der Durchflussöffnung 4 der Schieberplatte 2 verändern, ohne dass der Verschlussantrieb A der Schieberplatteneinheit 1, 2 benutzt wird. Somit lässt sich die Abflussmenge der aus dem Gefäss 13 durch die Einlaufhülse 14 und die Öffnung 15 der Bodenplatte 16 dem Verschluss zufliessenden Schmelze mit dem Zungenteil 3 akurat regeln bzw. der Giessstrahl, der durch die Durchflussöffnung 4 der Schieberplatte 2 und die daran angeschlossene Auslaufhülse 17 abfliesst, genau bemessen.

Obwohl Relativbewegungen der Schieberplatte 2 und des Zungenteils 3 zueinander durch entsprechende Schaltung des Antriebes A und des Kraftzylinders 7 möglich sind, dient der Antrieb A lediglich dazu, um die Schieberplatteneinheit 1, 2 von der in Fig. 1 gezeigten Offenstellung in die Schliessstellung gemäss Fig. 4 zu fahren und umgekehrt. Dagegen übernimmt der Kraftzylinder 7 ausschliesslich die Regelarbeit. Das bedeutet, dass die Hauptlast der erosiven Beanspruchung beim Regeln des Giessstrahls vom in die Durchflussöffnung 4 hinein und heraus regelbaren Zungenteil 3 getragen wird, der an seinem, den Giessstrahl im Querschnitt profilierenden Mündungsende verschleisst, indessen die übrige Wandung der Durchflussöffnung 4 weitgehend erhalten bleibt. Sobald die Abnutzung und damit Verkürzung des Zungenteils 3 am Mündungsende 18 einen Stand erreicht hat, der einen gewünschten Regelbereich nicht mehr überbrückt, wird der vergleichsweise leichte Austausch des Zungenteils 3 in Schliessstellung des Verschlusses von ausserhalb des Gehäuses 22 vorgenommen.

Im Regelbetrieb des Zungenteils 3 wird ein Mindestdurchfluss nicht unterschritten, d.h. auch bei engstem Regelquerschnitt verbleibt stets ein Spalt zwischen dem Mündungsende 18 des Zungenteils 3 und der gegenüberstehenden Wandung der Durchflussöffnung 4, so dass an den besagten Stellen vorhandene, ein völliges Schliessen beeinträchtigende Verschleiss-Reliefs den Regelvorgang nicht beeinflussen. Infolge der zusammenpassenden Profile von Zungenteil 3 und Durchflussöffnung 4 entsteht ein schlitzartiger Durchflussquerschnitt, der für eine kompakte Bündelung des Giessstrahls günstig ist.

Fertigungstechnisch lassen sich Schieberplatte 2 und Zungenteil 3 ohne besonderen Aufwand durch spanlose und spanabhebende Verformung herstellen. Dies gilt auch für die Schieberplatte 2 nach Fig. 7, deren Zungenteil 3 unterhalb der Gleitfläche 19 in einer zweckmässig mit Hilfe eines entfernbaren Formkerns eingeformten Führungsbahn 5 lagert.

Die Gestaltung der Schieberplatteneinheit 1, 2, Zungenteil3, Führungsbahn 5 und Führungssokkel 6 sowie die Anordnung des Kraftzylinders 7 lässt sich vielfältig verwirklichen. So hat bei dem im Kokillenguss eingesetzten Dreiplattenschieberverschluss nach Fig. 8 bis 11 die zwischen der ortsfesten Bodenplatte 16 und der mit einem Tauchrohr 20 versehenen ortsfesten Unterplatte 21 verstellbare Schieberplatte 2 eine quadratische Durchflussöffnung 4, von der aus die Führungsbahn 5 für den Zungenteil 3 zu einer der Plattenlängsseiten und zum anschliessenden, am Rahmen 1 angebrachten Führungssockel 6 wegführt. Dieser trägt am äusseren Ende den Kraftzylinder 7, der zum Austausch des Zungenteils 3 von diesem an der Kupplungsbasis 12 gelöst und aus seiner Betriebsposition herausgeschwenkt werden kann.

Bei der Ausführung nach Fig. 12 weist die im Rahmen 1 gehaltene blechummantelte Schieberplatte 2 zwei Schliessflächen und eine mittige, quadratische Durchflussöffnung 4 auf. Daran schliessen sich, symmetrisch quer zur Linearverstellung, zwei Führungsbahnen 5 und Führungssockel 6 an, in denen zwei Zungenteile 3 gleiten, die einen schlitzförmigen, im Querschnitt symmetrisch veränderbaren Giessstrahl bilden. Beide Zungenteile 3 besitzen Kupplungsbasen 12, welche in Offenstellung der Schieberplatteneinheit 1, 2 mit ortsfesten, beispielsweisen am Schiebergehäuse 22 befestigten, nicht dargestellten Antrieben vorzugsweise automatisch koppeln und zum Ausfahren aus der Offenstellung entkoppeln. Dabei ergeben sich für die Zungenteile 3 hälftig kürzere Hub- bzw. Regelwege und ausserdem ermöglicht jede Schliessstellung der Schieberplatteneinheit 1, 2 einen von Antrieben ungestörten Austausch der Zungenteile 3.

Nach Fig. 13 sind zum Unterschied gegenüber der Ausführung nach Fig. 12 die regelnden Zungenteile 3 in Längsrichtung halbgeteilt, wobei die Mündungsenden 18 in der Durchflussöffnung 4 der Platte 2 aneinander vorbeigleiten und den Giessstrahl aufteilen. Bei beiden Ausführungen Fig. 12 und Fig. 13 besteht die Möglichkeit, die Schieberplatte 2 aus zwei Teilen herzustellen und diese Teile mittels Federn 23 gegen die Flanken der Zungenteile 3 anzupressen.

Als Schieberplatten-Durchflussöffnungen 4 eignen sich, neben den besprochenen kreisrunden und eckigen Formen, auch andere runde oder ekkige Öffnungen, beispielsweise ein Oval oder, wie Fig. 14 zeigt, ein Dreieck, an dem eine der Seiten die Ausgangslinie für die Führungsbahn 5 bildet, die den regelnden, den Querschnitt des Giessstrahls winkelförmig bildenden Zungenteil 3 aufnimmt. Allgemein kann der oberhalb der Durchflussöffnung 4 vorhandenen Durchflussquerschnitt 14, 15 kreisrund sein und die eckige Durchflussöffnung 4 tangierende Seiten dazu haben. Dennoch sind gleiche Durchflussquerschnitte 4 und 15 an Schieberplatte 2 und Bodenplatte 16 ebenfalls als zweckmässig einzuordnen.

Sinngemäss zu den vorstehend behandelten Ausführungsbeispielen für Linearschieberverschlüsse sind regelnde Zungenteile 3 auch an Schwenk- und Drehverschlüssen einsetzbar. Entsprechend hat nach Fig. 15 die im Drehkorbrahmen 1 eines der Einfachheit halber nicht weiter dargestellten Drehschieberverschlusses untergebrachte Drehplatte 2 zwei quadratische Durchflussöffnungen 4, von denen eine unter dem Gefässausguss 14, die andere in Reserve steht. Von beiden Durchflussöffnungen 4 führen Führungsbahnen 5 und in Verlängerung dazu Führungssokkel 6, die Zungenteile 3 aufnehmen, radial nach aussen,wo die Teile 3 über Kupplungsbasen 12 an Kraftzylinder 7 angeschlossen sind.

Gleichwohl ist eine radiale Anordnung der Zungenteile 3 in Drehplatten 2 nicht zwingend. Vielmehr sind andere Positionen, beispielsweise im rechten Winkel zum Radius in Einbeziehung der Platzverhältnisse erwägenswert, siehe Fig. 16. Dort ist nur eine, und zwar die quadratische Durchflussöffnung 4 in der Drehplatte 2 mit einem verstellbaren Zungenteil 3 ausgerüstet, während die andere runde Öffnung 24, beispielsweise zum vollen Öffnen des Verschlusses oder zum Einführen von Stoffen und/oder Gasen dienen kann, zwecks metallurgischer Behandlung der Schmelze oder zu deren Einfrierverhinderung im Gefässausguss 14.

Grundsätzlich lassen sich, wie bereits in Fig. 12 und 13 aufgezeigt, an einer Durchflussöffnung 4 zwei Zungenteile vorsehen, die sich gegenüber oder in einem rechten oder anderen gewünschten Winkel zueinander stehen können. Zum Beispiel führen von der dreieckförmigen Durchflussöffnung 4 der mit zwei Schliessflächen ausgestatteten Schwenkverschluss-Schieberplatte 2 nach Fig. 17 an sich gegenüberliegenden Seiten 2 im spitzen Winkel zueinanderstehende Führungsbahnen 5 mit je einem Zungenteil 3 weg, deren Mündungsenden -18 im Regelbetrieb einen Giessstrahl von T-förmigen Querschnitt formen.

In weiteren ist aus der Fig. 18 ersichtlich, dass die Führungsbahn 5 für denZungentei! 3 die Dicke der Schieberplatte 2 nicht voll zu vereinnahmen braucht, sondern auch als ein zur Gleitfläche 19 offener Kanal ausgebildet sein kann. Ferner können nach Fig. 19 und 20 zur Führung der Zungenteile an deren Flanken und in der Führungsbahn 5 Nut- und Federprofile 25 vorgesehen sein.

Es ist möglich, die Antriebe A und 7 fallweise kombiniert zu betätigen, um beispielsweise Stellungen der Platteneinheit 1, 2 in Offenstellung zu korrigieren oder bestimmte Giessstrahlquerschnitte herbeizuführen.

## Patentansprüche

1. Platteneinheit für Schieberverschlüsse am Ausguss metallurgischer Gefässe, insbesondere Schieberplatteneinheit, bestehend aus einem im Verschlussgehäuse (22) verstellbaren Rahmen (1) mit feuerfester Schieberplatte (2), die zum Verändern des Giessstrahls eine Schliessfläche und einen darin und am Rahmen geführten Plattenteil sowie eine Durchflussöffnung (4) aufweist und die mittels eines Antriebes (A) unter den Gefässausguss (14) schiebbar ist, dadurch gekennzeichnet, dass der Schieberplatte (2) wenigstens ein in Offenstellung in der Durchflussöffnung mittels eines weiteren, vom Antireb (A) unabhängigen Antriebes (7) regelverstellbarer und im Giessbetrieb in Schliessstellung nach ausserhalb des Verschlussgehäuses (22) austauschbarer Zungenteil (3) zugeordnet ist.

2. Platteneinheit nach Anspruch 1, dadurch gekennzeichnet, dass der Zungenteil (3) in einer in die Durchflussöffnung (4) der Schieberplatte (2) mündenden Führungsbahn (5) und einem daran anschliessenden, am Plattenrahmen (1) vorgesehenen und aussen am Verschlussgehäuse (22) geöffneten Führungssockel (6) austauschbar gehalten ist.

3. Platteneinheit nach Anspruch 2, dadurch gekennzeichnet, dass der Zungenteil (3) in der Führungsbahn (5) und/oder dem daran anschliessenden Führungssockel (6) an Führungsprofilen (25), geführt ist.

4. Platteneinheit nach den Ansprüchen 2 und 3, dadurch gekennzeichnet, dass der Zungenteil (3) eben zur Gleitfläche (19) in der Schieberplatte (2) oder darunter angeordnet ist.

5. Platteneinheit nach den Ansprüchen 1 bis 4, dadurch gekennzeichnet, dass der Zungenteil (3) eine Kupplungsbasis (12) für einen am Plattenrahmen (1) und/oder Führungssockel (6) oder am Verschlussgehäuse (22) angeordneten, in Richtung Führungsbahn (5) arbeitenden Antriebsgeber in Form eines Kraftzylinders (7) hat.

6. Platteneinheit nach Anspruch 5, dadurch gekennzeichnet, dass ein doppelt wirkender Kraftzylinder (7) mit Mitteln (10) zum Kuppeln mit der Kupplungsbasis (12) des Zungenteils (3) unterhalb der Schieberplatte (2) auf einer zwischen Plattenrahmen (1) und Führungssockel (6) vorgesehenen, zweiseitigen Kolbenstange (8) lagert.

7. Platteneinheit nach Anspruch 5, dadurch gekennzeichnet, dass ein Kraftzylinder (7) ausserhalb des Plattenrahmens (1) am Führungssockel (6) aus der Führungsbahn (5) herausstellbar angeordnet ist.

8. Platteneinheit nach Anspruch 5, dadurch gekennzeichnet, dass ein Kraftzylinder (7) am Verschlussgehäuse (22) angeordnet ist und in Offenstellung der Einheit (1, 2) mit der Kupplungsbasis (12) des Zungenteils (3) automatisch koppelt sowie beim Einleiten des Schliessvorganges entkoppelt.

9. Platteneinheit nach Anspruch 1 und den folgenden Ansprüchen, dadurch gekennzeichnet, dass bei im Querschnitt runder Durchflussöffnung (4) der Schieberplatte (2) das Mündungsende (18) des Zungenteils (3) zur gegenüberliegenden Öffnungswand gegenprofiliert ist.

10. Platteneinheit nach Anspruch 1 und den folgenden Ansprüchen, dadurch gekennzeichnet, dass die Durchflussöffnung (4) den Querschnitt eines Drei- der Vierecks hat und an wenigstens einer der Seiten des Eckes das Mündungsende (18) eines Zungenteils (3) steht.

11. Platteneinheit nach Anspruch 10, dadurch gekennzeichnet, dass an zwei sich gegenüberliegenden Seiten einer eckigen Durchflussöffnung (4) je ein Zungenteil (3) vorgesehen ist.

## Claims

1. Plate unit for sliding gate valves at the outlet of metallurgical vessels, particularly a sliding plate unit, comprising a frame (1), which is movable in a valve housing (22) and includes a refractory sliding plate (2), which has a closing surface for altering the poured stream and has a plate member guided in it and on the frame and a flow opening (4), and which is movable beneath the vessel outlet (14) by means of a drive (A), characterised in that associated with the sliding plate (2) is at least one tongue member (3) which in the open position is controllably movable in the flow opening by means of a further drive (7) independent of the drive (A) and in pouring operation in the closed position may be moved to the exterior of the valve housing (22).

2. Plate unit as claimed in claim 1, characterised in that the tongue member (3) is replaceably mounted in a guide track (5) communicating with the flow opening (4) in the sliding plate (2) and a guide socket (6) which is adjacent thereto and provided on the plate frame (1) and open to the exterior on the valve housing (22).

3. Plate unit as claimed in claim 2, characterised in that the tongue member (3) is guided in the guide track (5) and/or the guide socket (6) adjacent thereto on guide profiles (25).

4. Plate unit as claimed in claims 2 and 3, characterised in that the tongue member (3) is arranged in the sliding plate (2) level with the sliding surface (19) or beneath it.

5. Plate unit as claimed in claims 1 to 4, characterised in that the tongue member (3) has a coupling (12) for a drive means in the form of a working cylinder (7) which operates in the direction of the guide track (5) and is arranged on the plate frame (1) and/or guide socket (6) or on the valve housing (22).

6. Plate unit as claimed in claim 5, characterised in that a double-acting working cylinder (7) with means (10) for coupling with the coupling (12) of the tongue member (3) is mounted below the sliding plate (2) on a two-sided piston rod (8) provided between plate frame (1) and guide socket (6).

7. Plate unit as claimed in claim 5, characterised in that a working cylinder (7) is arranged outside the plate frame (1) on the guide socket (6) such that it may be moved out of the guide track (5).

8. Plate unit as claimed in claim 5, characterised in that a working cylinder (7) is arranged on the valve housing (22) and in the open position of the unit (1, 2) is automatically coupled with the coupling (12) of the tongue member (3) and is decoupled on initiation of the closing process.

9. Plate unit as claimed in claim 1 and the subsequent claims, characterised in that if the flow opening (4) of the sliding plate (2) is of round section the opening end (18) of the tongue member (3) is complementarily profiled to the opposing wall of the opening.

10. Plate unit as claimed in claim 1 and the subsequent claims, characterised in that the flow opening (4) has the corss-section of a triangle or rectangle and the opening end (18) of a tongue member (3) is at least one of the sides thereof.

11. Plate unit as claimed in claim 10, characterised in that a tongue portion (3) is provided at each of two opposing sides of a polygonal flow opening (4).

## Revendications

1. Unité de plaque pour obturateurs à tiroir sur l'orifice de coulée de récipients métallurgiques, en particulier unité de plaque-tiroir composée d'un cadre (1) pouvant être déplacé dans le boîtier d'obturateur (22) et comportant une plaque-tiroir (2) réfractaire qui, pour modifier le jet de coulée, présente une surface de fermeture et une partie de plaque guidée dans cette dernière et sur le cadre ainsi qu'une ouverture d'écoulement (4) et est déplaçable sous l'orifice de coulée (14) du récipient à l'aide d'un dispositif de commande (A), caractérisée en ce qu'il est prévu, associée à la plaque-tiroir (2), au moins une languette (3) pouvant, dans la position d'ouverture, effectuer un déplacement de réglage dans l'ouverture d'écoulement à l'aide d'un dispositif de commande (7) indépendant du dispositif de commande (A) et pouvant, dans la position de fermeture, être échangée pendant la coulée vers l'extérieur du boîtier d'obturateur (22).

2. Unité de plaque selon la revendication 1, caractérisée en ce que la languette (3) est maintenue échangeable dans une voie de guidage (5) débouchant dans t'ouverture d'écoulement (4) de la plaque-tiroir (2), et dans un socle de guidage (6) se raccordant à la voie de guidage, prévu sur le cadre de plaque (1) et ouvert à l'extérieur du boîtier d'obturateur (22).

3. Unité de plaque selon la revendication 2, caractérisée en ce que la languette (3) est guidée dans la voie de guidage (5) et/ou le socle de guidage (6) qui s'y raccorde, sur des profilés de guidage (25).

4. Unité de plaque selon les revendications 2 et 3, caractérisée en ce que la languette (3) est disposée dans le plan ou en dessous du plan de la surface de glissement (19) dans la plaque-tiroir (2).

5. Unité de plaque selon les revendications 1 à 4, caractérisée en ce que la languette (3) possède une base d'accouplement (12) pour un actionneur qui est disposé sur le cadre de plaque (1 ) et/ou le socle de guidage (6) ou sur le boîtier d'obturateur (22), fonctionne dans la direction de la voie de guidage (5) et se présente sous la forme d'un vérin à fluide (7).

6. Unité de plaque selon la revendication 5, caractérisée en ce qu'un vérin à fluide (7) à double action comportant des moyens (10) destinés à l'accouplement avec la base d'accouplement (12) de la languette (3), est monté sous la plaque-tiroir (2) sur une tige de piston (8) bilatérale prévue entre le cadre de plaque (1 ) et le socle de guidage (6).

7. Unité de plaque selon la revendication 5, caractérisée en ce qu'un vérin à fluide (7) est disposé à l'extérieur du cadre de plaque (1 ) sur le socle de guidage (6) de manière à pouvoir être dégagé de la voie de guidage (5).

8. Unité de plaque selon la revendication 5, caractérisée en ce qu'un vérin à fluide (7) est disposé sur le boîtier d'obturateur (22) ets'accoupfe, dans la position d'ouverture de l'unité de plaque (1, 2), automatiquement avec la base d'accouplement (12) de la languette (3) et se désaccouple lors de l'introduction de l'opération de fermeture.

9.. Unité de plaque selon les revendications 1 à 8, caractérisée en ce que, dans le cas d'une ouverture d'écoulement (4) de section transversale rondede la plaque-tiroir (2), l'extrémité avant (18) de la languette (3) est contre-profilée en fonction de la forme de la paroi opposée de l'ouverture.

10. Unité de plaque selon les revendications 1 à 9, caractérisée en ce que l'ouverture d'écoulement (4) possède la section transversale d'un triangle ou d'un quadrilatère et en ce que l'extrémité avant (18) d'une languette (3) se trouve sur au moins l'un des côtés du polygone.

11. Unité de plaque selon la revendication 10, caractérisée en ce qu'une languette (3) est prévue sur chacun des deux côtés opposés d'une ouverture d'écoulement (4) polygonale.
